# EUROPÄISCHE PATENTANMELDUNG

(11) **EP 0 027 590 A1**
(43) Veröffentlichungstag der Anmeldung: **29.04.1981**
(21) Anmeldenummer: 80106048.4
(22) Anmeldetag: 06.10.1980
(51) Int. Cl.: B41J 3/02, B41J 19/32

(54) **Anordnung für Mosaikdruckwerke zum Aufzeichnen von Zeichen in Proportionalschrift**

(30) Priorität: 17.10.1979 DE 2942058
(71) Anmelder: SIEMENS AKTIENGESELLSCHAFT, 80333 München (DE)
(72) Erfinder: Jäger, Klaus, Ing. grad., D-8031 Puchheim (DE)

(57) **Zusammenfassung**

Zur Erzeugung von Proportionalschrift bei einem Mosaikdrucker mit einem bekannten Zeichengenerator, der an sich nur zur Erzeugung von Schriftzeichen mit festem Zeichenabstand vorgesehen ist, wird der Zeichengenerator so abgefragt, daß der Zeichenzwischenraum zwischen zwei folgenden Zeichen konstant gehalten wird. Dies wird dadurch bewerkstelligt, daß man die Wagenbewegung des Schreibwagens direkt über das Spaltenraster des Zeichengenerators steuert.

## Beschreibung

Die Erfindung betrifft eine Anordnung für Mosaikdruckwerke zum Aufzeichnen von Zeichen unter Verwendung eines Zeichengenerators, in welchem die abdruckbaren Zeichen als spalten- und zeilenweise Zeichenelemente binär gespeichert sind und mit einem dem Zeichengenerator geschalteten, den Vorschub des Druckkopfes steuernden Steuereinheit.

Beim Abdruck von Schriftzeichen mit Hilfe von Mosaikeinrichtungen können die Schriftzeichen entweder mit festem Abstand abgedruckt werden, was aber gegenüber dem Typendruck einen wesentlich schlechteren Gesamteindruck des Schriftbildes erweckt, oder aber in Proportionalschrift mit einem der Zeichenbreite angepaßten Abstand der Zeichen untereinander.

Zur Erzeugung von Schriftzeichen mit Mosaikdruckeinrichtungen, die einen festen Zeichenabstand aufweisen, ist es aus der DE-OS 26 03 347 bekannt, einen Zeichengenerator zu verwenden, in dem die Schriftzeichen in matrixartigen Speicherfeldern gleicher Große gespeichert sind. Diese Speicherfelder werden bei Aufruf eines Schriftzeichens spaltenweise abgefragt, wobei jede Spalte eines Speicherfeldes ein einzelner Vorschubschritt des Schreibkopfes zugeordnet ist.

Zur Erzeugung von Proportionalschrift bei Mosaikdruckeinrichtungen, bei denen der Druckkopf einen der Zeichenbreite entsprechenden Vorschubweg ausführt, wird üblicherweise ein spezieller Zeichengenerator verwendet, bei dem jedem einzelnen Zeichen eine Kombination zugeordnet ist, die eine Aussage über die Zeichenbreite enthält. Um die erforderlichen unterschiedlichen Vorschubwege des Druckwerkes ausführen zu können, muß deshalb dem Zeichengenerator diese Information aufwendig abgefragt und einer Steuerelektronik zugeführt werden. Ein derartiger Zeichengenerator für Proportionalschrift ist deshalb wesentlich aufwendiger aufgebaut als ein Zeichengenerator-zur Erzeugung von Schriftzeichen mit festem Zeichenabstand.

Aufgabe der Erfindung ist es deshalb, für Mosaikdruckeinrichtungen, wie sie z.B. Tintendruckeinrichtungen darstellen, eine Schaltungsanordnung bereitzustellen, die es ermöglicht, mit Hilfe eines bekannten einfachen Zeichengenerators, der an sich nur zur Erzeugung von Schriftzeichen mit konstantem Zeitabstand vorgesehen ist, proportionale Schrift zu erzeugen.

Diese Aufgabe wird gemäß der Erfindung bei einer Anordnung der eingangs genannten Art dadurch gelöst, daß als Zeichengenerator-ein an sich bekannter Zeichengenerator zur Erzeugung von Schriftzeichen mit festem Zeichenabstand angeordnet ist, bei dem jedem Schriftzeichen, unabhängig von seiner tatsächlichen Breite, ein Speicherfeld gleicher Größe zugeordnet ist und dabei jeder Spalte dieses Speicherfeldes ein Vorschubschritt entspricht, und daß eine einen Betriebszustand zur Erzeugung von Proportionalschrift und einen Betriebszustand zur Erzeugung von Schriftzeichen mit festem Zeichenabschnitt Abstand aufweisende Steuereinheit vorgesehen ist, die eine Auswerteeinheit aufweist, die derart ausgebildet ist, daß sie im Betriebszustand zur Erzeugung von Proportionalschrift, abhängig von der Spaltenbelegung der Speicherfelder einerseits Vorschubschritte bei belegten Spalten ausführt, andererseits der Summe der nicht belegten Spalten zwischen zwei benachbarten Zeichen einen Zwischenraumvorschub vorbestimmter Breite zuordnet..

Der Erfindung liegt in vorteilhafter Weise die Überlegung zugrunde, daß alle Schriftzeichen der üblichen bekannten Schriften zusammenhängend geschrieben werden, und daß damit keine Leerspalte des Grundrasters innerhalb eines Zeichens auftritt. Es ist deswegen möglich, die Bewegung des Schreibkopfes direkt über das Spaltraster zu steuern, womit ein Zeichengenerator, der zum Abdruck von Schriftzeichen mit konstantem Zwischenabstand eingerichtet ist, verwendet werden kann.

Ausführungsformen der Erfindung sind in den Zeichnungen dargestellt und werden im folgenden beispielsweBe näher beschrieben.

Es zeigen
Fig. 1 eine Darstellung von Schriftzeichen unter Verwendung einer Mosaikdruckeinrichtung mit festem Zeichenabstand,
Fig. 2 eine Darstellung von Schriftzeichen unter Verwendung einer Mosaikdruckeinrichtung mit angepaßtem Zeichenabstand und
Fig. 3 eine schematische Darstellung.eines Blockschaltbildes der erfindungsgemäßen Anordnung.

Die in der Fig.1 dargestellten, mit Hilfe eines Mosaikdruckwerkes mit einem Raster von 9 x 5 plus die entsprechenden Halbschritte erzeugten Buchstaben M und i weisen einen Zeichenabstand ZA auf, der konstant ist. Erzeugt werden derartige Schriftzeichen mit Hilfe eines Mosaikdruckkopfes, der z.B. ein Tintenmosaikdruckkopf sein kann, und der über einen Zeichengenerator angesteuert wird. In diesem Zeichengenerator sind die Schriftzeichen in matrixartigen Speicherfeldern gleicher Größe SF gespeichert. Die Speicherfelder setzen sich dabei aus vierzehn Spalten, beziffert mit den Ziffern 0 bis 13 und einer entsprechenden Anzahl von Zeilen zusammen. Jedem Matrixpunkt entspricht dabei eine mögliche Abdruckstelle im Zeichenfeld SF. Diese Speicherfelder werden bei Aufruf eines Schriftzeichens spaltenweise abgefragt, wobei jeder Spalte (0 bis 13) eines Speicherfeldes ein einzelner Vorschubschritt des Schreibkopfes zugeordnet ist.

Ausgehend von der Überlegung, daß alle Schriftzeichen der üblichen bekannten Schriften zusammenhängend geschrieben werden, d.h. keine Leerspalte im Grundraster des Zeichens auftritt, ist es durch die nachstehende beschriebene erfindungsgemäße Anordnung möglich, einen bekannten Zeichengenerator zur Erzeugung von Zeichen mit festem Zeichenabstand ZA so anzusteuern, daß damit Proportionalschrift erzeugt werden kann. Die in der Fig.1 ersichtliche Leerspalte 4 und 10 stellt keine Leerspalte im eigentlichen Sinne dar, sondern einen Halbschritt.

Eine Ausnahme in der Menge der Schriftzeichen mit zusammenhängenden Schriftzügen bilden die Anführungsstriche. Diese Zeichen sind aber der Zahlenreihe zuzuordnen, die an sich mit festem Abstand geschrieben werden muß.

Der Erfindung liegt dabei gemäß Fig.2 das Prinzip zugrunde, jeder mit einem Abdruckbit belegten Spalte der Zeichenmatrix einen Vorschubschritt anzuordnen und zwischen zwei Zeichen einen Vorschubschritt mit einer definierten Breite von z.B. vier Einzelschritten ZZ .vorzusehen.

Dies kann beispielsweise gemäß der Darstellung der Fig.2 zur Aufzeichnung des Buchstabens i dadurch geschehen, daß bei Beginn des Zeichenfeldes (Spalte 0) der Druckwagen zunächst einen Vorschub V einer definierten Breite von beispielsweise zwei Spalten ausführt. Die dazwischen angeordneten Leerspalten 2 bis 5 erzeugen keinen Vorschub und erst mit der ersten belegten Spalte 5 erfolgt dann ein weiterer Vorschub. Diese Einzelvorschübe zur Erzeugung des Zeichens i enden mit der Spalte 9. Die daran sich anschließenden Leerspalten zwischen der Spalte 9 und der Spalte 12 werden wiederum in der Weise übersprungen, daß der Abdruck unterdrückt wird. Danach schließt sich ein weiterer Vorschub V der gleichen Breite wie der erste Vorschub V an. Durch dieses Ansteuerungsprinzip wird erreicht, daß der Zeichenabstand ZZ zwischen zwei Zeichen immer eine konstante definierte Breite aufweist, womit sich der Zeichenabstand ZA in Abhängigkeit von den zu schreibenden Zeichen verändert.

Da Zahlen und verschiedene Satzzeichen z.B. wegen der Ausgabe von Zahlensäulen (tabullieren) nicht proportional geschrieben werden können, ist es zweckmäßig, eine automatische Umschaltung vorzusehen, die beim Aufruf von derartigen Zeichen einen festen Zeichenabstand vorsieht. Dies läßt sich in einfacher Weise dadurch herstellen, daß eine Codiereinrichtung vorgesehen ist, die im einzelnen nicht näher beschrieben zu werden braucht, die diese Umschaltung bewirkt.

Bei der in der Fig.3 dargestellten Schaltungsanordnung wird ein,fester konstanter Zeichenzwischenraum ZZ dadurch erzielt, daß-einerseits Vorschubschritte nur bei belegten Spalten ausgeführt werden, denen dann ein Vorschubschritt ZZ definierter Breite folgt, wenn nach einer belegten Spalte eine nichtbelegte Spalte angeordnet ist.

Bei dem in der Fig.3 dargestellten Blockschaltbild wird beispielsweise von einer Tastatur T, einem Magnetband oder Lochstreifenbändgerät oder über eine Leitung von außerhalb einen Zeichengenerator ZG enthaltenden Steuereinheit die aufzuzeichnende Information in binärer codierter Form zugeführt. In dieser Steuereinheit werden die Ansteuerbits für das Mosaikschreibwerk mit seinem Schreibwagen SW gebildet und diesem über eine Verstärkerstufe zugert. Dies geschieht im einzelnen dadurch, daß über einen Spaltenzähler SZ spaltenweise die Zeicheninformation aus dem Zeichengenerator ZG ausgelesen-wird. Ein die Ausgänge verknüpftes ODER-Glied 0G liefert dann ein Ausgangssignal, wenn die Spalte mit einem Informationsbit (Druckbit) belegt ist. Diese Information wird in einem Speicherglied SG, das z.B. eine monostabile Kippstufe sein kann, gespeichert. Ein nachfolgendes UND-Glied UG gibt dann an eine vorschubauslösende Steuereinheit VA ein Auslösesignal, das einen großen Vorschub ZZ am Schreibwagenantrieb SW auslöst, wenn die momentan am ODER-Glied OG anliegende Spalte nicht mit einem Informationsbit belegt ist, die vorhergehende Zeile aber mit einem Informationsbit belegt war. In diesem Fall liegt am invertierenden Eingang des UND-Gliedes UG logisch Null an und am nichtinvertierenden Eingang logisch Eins. Das UND-Glied UG liefert deshalb ein einen Vorschub ZZ auslösendes Signal. Über eine mit von der Eingabeeinheit T ausgehenden Leitung FPU kann dabei die den Schreibwagen ansteuernde Steuereinheit VA blockiert werden, wenn Zeichen mit konstantem Zeichenabstand geschrieben werden sollen (Zahlen, ") Diese Blockierung kann automatisch erfolgen, wenn eine Decodiereinrichtung vorgesehen ist, .die bei Zahlen oder Anführungszeichen ausgelöst wird.

Neben der dargestellten Anordnung in der Fig.3 sind selbstverständlich noch andere im Vermögen des Fachmannes liegende Ausführungsformen insbesondere der Ansteuereinheit AE möglich, so daß die Erfindung nicht auf diese Anordnung beschränkt ist.

### Bezugszeichenliste

ZA Zeichenabstand
SF Speicherfelder
0-13 Spalten
ZZ Zwischenraumvorschub
V Vorschub
T Tastatur
ZG Zei.chengenerator
SW Schreibwagen
VS Verstärkerstufe
SZ Spaltenzähler
OG ODER-Glied
SG Speicherglied
UG UND-Glied
VA Steuereinheit
FPU Ansteuerleitung von der Eingabeeinheit T
AE Auswerteeinheit

## Patentansprüche

1. Anordnung für Mosaikdruckwerke zum Aufzeichnen von Zeichen unter Verwendung eines Zeichengenerators, in welchem die abdruckbaren Zeichen als spalt- und zeilenweise angeordnete Zeichenelemente binär gespeichert sind und mit einem dem Zeichengenerator nachgeschalteten, den Vorschub des Druckkopfes steuernden Steuereinheit, dadurch gekennzeichnet, daß als Zeichengenerator ein an sich bekannter Zeichengenerator zur Erzeugung von Schriftzeichen mit festem Zeichenabschnitt angeordnet ist, bei dem jedem Schriftzeichen unabhängig von seiner tatsächlichen Breite ein Speicherfeld von gleicher Größe zugeordnet ist, und dabei jeder Spalte des Speicherfeldes ein Vorschubschritt entspricht, daß eine einen Betriebszustand zur Erzeugung von Proportionalschrift und einen Betriebszustand zur Erzeugung von Schriftzeichen mit festem Zeichenabstand aufweisende Steuereinheit (ZG) vorgesehen ist, die eine Auswerteeinheit (AE) aufweist, die derart ausgebildet ist, daß sie im Betriebszustand zur Erzeugung von Proportionalschrift abhängig von der Spaltenbelegung der Speicherfelder einerseits Vorschubschritte bei belegter Spalte ausführt, andererseits der Summe der nicht belegten Spalten zwischen zwei benachbarten Zeichen ein Zwischenraumvorschub (ZZ) vorbestimmter Breite zuordnet.

2. Anordnung nach Anspruch 1, dadurch gekennzeichnet, daß die Auswerteeinheit ein Speicherelement (SG) -zur Speicherung der Information über den Belegungszustand der abgetasteten Spalte enthält, und daß das Speicherelement mit einer logischen Anordnung (OG, UG) in Verbindung steht, die derart aufgebaut ist, daß sie dann eine Mehrzahl von Vorschubschritten auslöst, wenn einer im Speicherelement gespeicherten Information über eine belegte Spalte eine Information über eine nicht belegte Spalte folgt.
